# EUROPÄISCHE PATENTANMELDUNG

(11) **EP 0 646 904 A1**
(43) Veröffentlichungstag der Anmeldung: **05.04.1995**
(21) Anmeldenummer: 94102163.6
(22) Anmeldetag: 11.02.1994
(51) Int. Cl.: G09F 13/04, G09F 15/00

(54) **Anzeigeflächenvorrichtung, Handhabungsvorrichtung für Plakat(teil)e und Abgabevorrichtung für Plakat(teil)e sowie ein daraus gebildetes Plakatwechselsystem**

(30) Priorität: 30.09.1993 DE 9314759 U
(71) Anmelder: ROMBERG HANDELSGESELLSCHAFT mbH, D-82152 Krailling (DE); J.P.N. FIXATIONS S.A., F-69610 Haute Rivoire (FR)
(72) Erfinder: Bihr, Eric, F-69610 Haute-Rivoire (FR); Bassouls, Pierre Henry, F-69770 Montrottier (FR); Rölle, Günter, D-82131 Gauting (DE)
(74) Vertreter: Schmidt, Steffen J., Dipl.-Ing.

(57) **Zusammenfassung**

Eine Anzeigeflächenvorrichtung mit einer starren, ebenen Auflage (1) für ein darauf aufbringbares Plakat (2), hat über der Auflage (1) unter Zwischenlage des Plakates (2) eine transparente Folie (3) angeordnet, die die Auflage (1) seitlich übergreift und unter einer Zugspannung (F) steht, die eine senkrecht zur Auflage (1) von der Fläche der Folie (3) zur Fläche der Auflage (1) gerichtete Komponente (Fz) aufweist.

## Beschreibung

Die Erfindung betrifft eine Anzeigeflächenvorrichtung mit einer starren, flächigen Auflage für ein darauf aufbringbares Plakat. Derartige Anzeigeflächenvorrichtungen sind sowohl als ebene Reklametafeln, als auch als sog. Litfaßsäulen bekannt.

Diesen bekannten Anzeigeflächenvorrichtungen haften jedoch eine Reihe von Nachteilen an. Die mittels Kleister auf die Auflage aufgeklebten Plakate sind der Witterung ausgesetzt, wobei im Fall starker Nässe- oder Feuchtigkeitseinwirkung die Gefahr besteht, daß die Plakate sich ablösen oder teilweise durchscheinen, so daß darunter befindliche ältere Plakate sichtbar werden.

Durch die Witterungseinflüsse verringert sich auch die Standzeit der Plakate, d.h. sie verlieren relativ schnell ihre ansprechende Erscheinung. Außerdem ist die Aufleimung aufwendig und die durch mehrfaches Übereinanderleimen entstehenden Plakatschwarten stellen ein großes Problem bei der Entsorgung dar.

Es ist zwar bekannt, Plakate in verglasten Vitrinen oder unter massiven, an einer Wand verschraubten Acrylscheiben zur Schau zu stellen. Allerdings wird dies aus Kostengründen fast ausschließlich bei Langzeitwerbung angewendet. Allerdings müssen derartige Anordnungen sehr hochwertig und insbesondere feuchtigkeits- und spritzwasserdicht sein, da sonst die ausgestellten Plakate feucht werden, sich wellen und unansehnlich werden.

Aus der EP 88 420 175.7 ist ein Anzeigeflächensystem bekannt, bei dem keine herkömmlichen Plakate (aus bedrucktem Papier) verwendet werden. Vielmehr wird dort das Anzeigemotiv auf eine Kunststoff-Folie aufgedruckt und in einem Rahmen über eine Auflage gespannt. Allerdings ist diese Vorgehensweise deshalb nachteilig, weil nicht preiswertes Papier als Anzeigemotivträger verwendet wird, sondern teure textilfaserverstärkte Kunststoff-Folie, die überdies ein aufwendigeres Bedruckverfahren erfordert.

Das der Erfindung zugrundeliegende Problem besteht darin, eine Anzeigeflächenvorrichtung der eingangs genannten Art dahingehend zu verbessern, daß für herkömmliche Plakate eine einfache und längere Standzeiten ermöglichende Darbietung möglich ist.

Zur Lösung dieses Problems ist bei der Anzeigeflächenvorrichtung der eingangs genannten Art über der Auflage unter Zwischenlage des Plakates eine transparente Folie angeordnet, die die Auflage seitlich übergreift und unter einer in Zugspannung steht, die eine senkrecht zur Auflage von der Fläche der Folie zur Fläche der Auflage gerichtete Komponente aufweist.

Durch diese Anzeigeflächenvorrichtung können herkömmlich bedruckte Papierplakate witterungsgeschützt präsentiert werden. Dabei wird das Plakat bzw. bei einem aus mehreren Teilen bestehenden Plakat dessen einzelne Bögen fest gegen die Auflage gedrückt. Außerdem wird durch die auf die Folie wirkende Zugspannung ein dichter Verbund zwischen der Auflage, dem Plakat und der Folie erreicht, der ein Eindringen von Spritzwasser und eine Kondenswasserbildung zwischen der Folie und dem Plakat bzw. dem Plakat und der Auflage verhindert.

Um das Plakat auszuwechseln, ist es lediglich erforderlich, die Zugspannung von der Folie zu nehmen, die Folie von der Auflage bzw. dem Plakat abzuheben und das Plakat zu entnehmen. Anschließend kann ein neues Plakat eingelegt werden und die Zugspannung wird wieder auf die Folie gebracht.

Die erfindungsgemäße Anzeigeflächenvorrichtung kann Plakate beliebiger Größe, auch aus mehreren einzelnen Bögen bestehende Plakate aufnehmen. Dabei wird das Plakat bzw. die einzelnen Bögen vor dem Spannen der Folie auf der Auflage durch Klebepunkte fixiert und anschließend wird die Folie gespannt.

Um eine möglichst formschlüssige und damit dichte Anordnung zu erzielen, ist bei der erfindungsgemäßen Anzeigeflächenvorrichtung die Folie vorzugsweise dehnbar und ist aus Polyvinylchlorid (PVC) gebildet.

Ein besonders erwünschter optischer Effekt, nämlich eine Erhöhung der Brillianz wird erzielt, wenn die der Auflage zugewandte Oberfläche der Folie mattiert ist. Dies kann zum Beispiel durch Schleifen der Folienoberfläche erreicht werden.

Entweder sind die Auflage und die Folie so bemessen, daß das Plakat bis zum Rand der Auflage reicht, oder die Auflage und die Folie sind so bemessen, daß das Plakat den Rand der Auflage überragt.

Bei einer besonders bevorzugten Ausführungsform der erfindungsgemäßen Anzeigeflächenvorrichtung ist die Auflage aus einem lichtdurchlässigen Material gebildet. Damit ist es möglich, das Plakat zu hinterleuchten, wodurch sehr wirkungsvolle optische Effekte erzielbar sind. Dazu ist auf der der Folie gegenüberliegenden Seite der Auflage wenigstens eine Lichtquelle angeordnet.

Um eine Vergleichmäßigung der Lichtdurchstrahlung der erfindungsgemäßen Anzeigeflächenvorrichtung zu erzielen, ist auf der der Folie gegenüberliegenden Seite der Auflage auf dieser eine lichtdurchlässige Beschichtung aufgebracht, die vorzugsweise durch eine weiße lichtdurchlässige Folie gebildet ist.

Insbesondere bei größeren Ausführungsformen der erfindungsgemäßen Anzeigeflächenvorrichtung weist die Folie im Randbereich wenigstens einen Dehnbalg auf, um die Zugspannung auszugleichen und besser zu verteilen.

Anstatt die Zugspannung nur bereichsweise auszuüben, wirkt die Zugspannung mit Vorteil auf die Folie im wesentlichen entlang deren gesamten Umfangs.

Bei einer bevorzugten Ausführungsform der erfindungsgemäßen Anzeigeflächenvorrichtung ist die Folie unter einem Winkel von mehr als 5°, insbesondere etwa 10° bis 15° gegenüber der Auflage geneigt.

Vorzugsweise ist die Folie im wesentlichen viereckig (quadratisch, rechteckig, parallelogramm-, rauten-, oder trapezförmig) und weist in wenigstens einem Eck eine Aufnahme für eine Haltevorrichtung auf. Damit kann beim Auswechseln eines Plakates die Folie von der Auflage weggehalten werden und ein neues Plakat kann unter der Folie auf die Auflage aufgelegt werden. Wenn die Anzeigeflächenvorrichtung senkrecht steht, sind dabei vorzugsweise in den beiden unteren Ecken jeweils eine Aufnahme z.B. in Gestalt einer Öse vorgesehen, in denen ein Stab als Haltevorrichtung eingreift. Durch diese Ausgestaltung ist ein witterungsgeschütztes Arbeiten (Auswechseln des Plakates) unter der Folie möglich.

Vorzugsweise ist die Auflage innerhalb eines Spannrahmens angeordnet, der auch das andere Ende der stabförmigen Haltevorrichtung abstützt. Bei einer bevorzugten Ausführungsform weist der Spannrahmen die Haltevorrichtung auf, wobei sie in oder an dem Spannrahmen aufbewahrt wird, wenn sie nicht benötigt wird.

Die Erfindung betrifft des weiteren eine Handhabungsvorrichtung für Plakat(-teil)e sowie eine Abgabevorrichtung für Plakat(teil)e.

Bei der vorstehend beschriebenen Ösen-/Stabanordnung sind beim Plakatwechsel drei der vier Längskanten der Folie aus ihrer Halterung zu lösen, bis die Folie mit einem oder zwei Stäben nach vorne weggehalten und das Plakat darunter gebracht werden kann.

Dies kann unter anderem bei starkem Wind Schwierigkeiten beim Plakatwechsel hervorrufen.

Durch die erfindungsgemäße Handhabungsvorrichtung soll das Problem gelöst werden, eine einfachere und witterungsunabhängigere Handhabung beim Plakatwechsel zu erreichen.

Dazu weist die Plakat-Handhabungsvorrichtung einen der Breite wenigstens eines Teils des Plakates entsprechenden Querträger mit einer Aufnahmeeinrichtung für das Plakatteil und zumindest einen mit dem Querträger verbundenen Längsschieber auf, der um zum Querträger parallele Achsen entlang seiner Längserstreckung flexibel, und um quer zum Querträger verlaufende Achsen im wesentlichen biegesteif ist.

Damit ist es nur noch erforderlich, eine der vier Längskanten der Folie der vorstehend beschriebenen Anzeigenvorrichtung aus ihrer Halterung zu lösen, das Plakat(-teil) mit einer Kante an der Aufnahmeeinrichtung des Querträgers zu befestigen und die Handhabungsvorrichtung an ihren Längsschieber unter die Folie hineinzuschieben. Vorzugsweise wird das Einschieben von der Unterkante einer Anzeigenvorrichtung her erfolgen. Wegen der Flexibilität des Längsschiebers um zum Querträger parallele Achsen entlang seiner Längserstreckung (also aus der Plakatebene heraus), ist die Abstand der Unterkante der Anzeigenvorrichtung vom Boden unerheblich, da der Längsschieber abgebogen werden kann, um von unten her mit dem Plakat(-teil) an dem Querträger zwischen die Folie und die Auflage für das Plakat(-teil) eindringen zu können.

Vorzugsweise hat der Längsschieber im wesentlichen die Biegesteifigkeitseigenschaften eines im Querschnitt rechteckigen Stabes, dessen breitere Seitenflächen sich im wesentlichen parallel zu dem Querträger (und beim Einführen unter die Folie auch parallel zu der Plakatwand) erstrecken.

Der Längsschieber kann im Querschnitt auch rund, oval oder polygonal ausgebildet sein. Er muß dann jedoch Versteifungen aufweisen, durch die im wesentlichen die gleichen Biegesteifigkeitseigenschaften wie bei dem vorstehend beschriebenen im Querschnitt rechteckigen Stab erreicht werden.

In einer weiteren Ausführungsform hat die Handhabungsvorrichtung einen der Breite wenigstens eines Teils des Plakates entsprechenden Querträger mit einer Aufnahmeeinrichtung für das Plakatteil und zumindest einen mit dem Querträger verbundenen Längsschieber, der in seiner Längserstreckung teleskopartig ausfahrbar und einfahrbar ist. Damit kann ebenfalls unabhängig von der Höhe der Unterkante der Anzeigenvorrichtung das Plakat(-teil) zwischen die Folie und die Auflage für das Plakat(-teil) eingeschoben werden, ohne daß dabei die Folie weit von der Auflagefläche abgehoben bzw. weggezogen wird bzw. werden muß.

Gemäß einer weiteren Ausführungsform der Handhabungsvorrichtung für ein Plakat weist diese einen der Breite wenigstens eines Teils des Plakates entsprechenden Querträger mit einer Aufnahmeeinrichtung für das Plakatteil auf, der an seinen beiden Enden mit einer Fördervorrichtung versehen ist, und der Träger ist mit einer Aufnahmeeinrichtung für wenigstens einen Teil des Plakates versehen.

Die Fördervorrichtung ist vorteilhafterweise jeweils durch einen Seil- oder Kettenzug gebildet, der an der über Umlenkrollen oder dergl. geführt ist. Bei einer Einführung der Plakat(-teil)e von einer der Seitenkanten her kann ggf. auf die Umlenkrollen verzichtet werden

Zur besseren Handhabung weist die Aufnahmeeinrichtung wenigstens einen an der freien Längskante des Querträgers angeordneten dornartigen Fortsatz auf. Üblicherweise sind mehrere im Abstand voneinander angeordnete Fortsätze vorgesehen, die das Plakat(-teil) an einer (Knick-)kante fixieren. Es ist jedoch auch möglich, daß die Aufnahmeeinrichtung durch eine entlang des Querträgers verlaufende Kante gebildet ist, um die das Plakat(-teil) einfach umgefalzt und zwischen die Folie und die Auflage eingeschoben wird.

Beim Plakatwechsel besteht bei schlechter Witterung (Regen, Schnee, Wind) auch das Problem, daß das Plakat naß oder zerknittert werden kann.

Um diesem Problem abzuhelfen ist erfindungsgemäß eine Abgabevorrichtung für ein Plakat(-teil) vorgesehen, die an einer Kante einer Anzeigenflächenvorrichtung anbringbar und so eingerichtet ist, daß das Plakat(-teil) bein Anbringen an der Anzeigenflächenvorrichtung aus der Abgabevorrichtung herausziehbar ist. Damit ist das Plakat(-teil) vollständig geschützt, da es aus der Abgabevorrichtung direkt unter sie Folie einschiebbar ist, ohne daß Wind oder Nässe an das Plakat(-teil) gelangen können.

Vorzugsweise ist die Abgabevorrichtung durch einen der Breite des Plakat(-teil)es im wesentlichen entsprechenden hohler Behälter gebildet, in den das Plakat(-teil) vor dem Plakatwechsel einbringbar ist, und der an einer Seitenfläche einen Längsschlitz zur Abgabe des Plakat(-teil)es aufweist.

Die erfindungsgemäße Anzeigeflächenvorrichtung, die Handhabungsvorrichtungen und die Abgabevorrichtung sind optimal aufeinander abgestimmt, so daß eine witterungsunabhängige, für einen Einzelnen auch bei großen Plakatwänden einfach durchführbare Möglichkeit des Plakatwechsels bereitgestellt wird.

Es versteht sich, daß die oben beschriebenen Handhabungsvorrichtungen und die Abgabevorrichtung auch bei Plakatwänden verwendet werden können, die anstelle der Folie eine starre durchsichtige Abdeckung aus Glas, Kunststoff oder dergl. aufweisen.

Weitere Vorteile und Eigenschaften der erfindungsgemäßen Anzeigeflächenvorrichtung, der Handhabungsvorrichtungen und der Abgabevorrichtung werden anhand der nachstehenden Beschreibung unter Bezugnahme auf die Zeichnung erläutert, in denen:
- Fig. 1: eine Teilansicht eines schematischen Querschnittes durch eine erste Ausführungsform einer erfindungsgemäßen Anzeigeflächenvorrichtung zeigt;
- Fig. 2: eine Teilansicht eines schematischen Querschnittes durch eine zweite Ausführungsform einer erfindungsgemäßen Anzeigeflächenvorrichtung zeigt;
- Fig. 3: eine Teilansicht eines schematischen Querschnittes durch einen Spannrahmen mit der ersten Ausführungsform der erfindungsgemäßen Anzeigeflächenvorrichtung zeigt;
- Fig. 4: eine Teilansicht eines schematischen Querschnittes durch ein Spannrahmen-Profil, in dem eine Folie mit einem Dehnbalg aufgenommen ist, zeigt;
- Fig. 5: eine schematische perspektivische Darstellung eines Spannrahmens mit der ersten Ausführungsform der erfindungsgemäßen Anzeigeflächenvorrichtung im geöffnetem Zustand zeigt;
- Fig. 6: eine Handhabungsvorrichtung gemäß der Erfindung in einer schematischen seitlichen Draufsicht zeigt;
- Fig. 6a: einen schematischen Querschnitt durch den Längsschieber entlang der Linie A-A zeigt;
- Fig. 7: eine Abgabevorrichtung gemäß der Erfindung in einer schematischen perspektivischen Ansicht zeigt;
- Fig. 8: ein Plakat(-teil) in teilweise ausgerolltem Zustand vor dem Einbringen in die Abgabevorrichtung gemäß Fig. 7 zeigt;
- Fig. 9: eine Anzeigeflächenvorrichtung schematisch im Querschnitt zeigt, bei der das Plakat(-teil) gemäß Fig. 8 eingeschoben ist;
- Fig. 10: eine Anzeigeflächenvorrichtung in schematischer perspektivischer Ansicht zeigt, bei der die untere Seitenkante der Folie aus ihrer Halterung gelöst ist;
- Fig. 11: die Anzeigeflächenvorrichtung gemäß Fig. 10 zeigt, bei der ein Plakat(-teil) teilweise eingeschoben ist;
- Fig. 12: die Anzeigeflächenvorrichtung gemäß Fig. 10 zeigt, bei der ein Plakat(-teil) teilweise mit Hilfe einer Hanhabungsvorrichtung gemäß der Erfindung eingeschoben ist;
- Fig. 13: die Anzeigeflächenvorrichtung gemäß Fig. 10 zeigt, bei der ein Plakat(-teil) vollständig mit Hilfe der Handhabungsvorrichtung gemäß der Erfindung eingeschoben ist, wobei die Handhabungsvorrichtung anschließend zurückgezogen wird; und das Plakat in der gewünschten Position verbleibt, und
- Fig. 14: die Anzeigeflächenvorrichtung gemäß Fig. 10 zeigt, bei der ein weiteres Plakat(-teil) teilweise neben das erste vollständig eingeschobene Plakat(-teil) mit Hilfe der Handhabungsvorrichtung gemäß der Erfindung eingeschoben wird.

In Fig. 1 ist ein Ausschnitt einer Anzeigeflächenvorrichtung im Querschnitt gezeigt, wobei eine aus Metall (Aluminium, rostfreies Blech) bestehende Platte als Auflage 1 dient, auf der ein ggf. aus mehreren Bögen zusammengefügtes Plakat 2 aufgelegt ist. Über dem Plakat ist eine reißfeste, dehnbare Folie 3 aus Polyvinylchlorid (PVC) angeordnet, die die Auflage 1 seitlich übergreift und transparent ist. Auf die Folie 3 wirkt eine Zugspannung F, die eine senkrecht zur Auflage 1 von der Fläche der Folie 3 zur Fläche der Auflage 1 gerichtete Komponente Fz aufweist. Die Folie 3 ist unter einem Winkel von etwa 10° - 15° gegenüber der Auflage 1 geneigt.

Sowohl die Auflage 1 als auch die Folie 3 haben eine etwa rechteckige Gestalt und die Zugspannung F wirkt im wesentlichen gleichmäßig entlang des Umfangsrandes der Folie 3. Die der Auflage 1 zugewandte Oberfläche 3a der Folie 3 kann mattiert sein, was zum Beispiel durch Schleifen der Oberfläche erzielbar ist. Dadurch werden Lichtreflexe von außen für den Betrachter vermieden.

Die Auflage 1 und die Folie 3 sind so bemessen, daß das Plakat 2 bis zum Rand 1a der Auflage 1 reicht. Es sind jedoch auch Fälle denkbar, in denen die Auflage 1 und die Folie 3 so bemessen sind, daß das Plakat 2 den Rand 1a der Auflage 1 überragt. In diesem (nicht veranschaulichten) Fall knickt die unter Zugspannung stehende Folie 3 das Plakat 2 um den Rand 1a der Auflage 1.

In einer zweiten Ausführungsform der Anzeigeflächenvorrichtung (siehe Fig. 2) ist die Auflage 1 aus einem lichtdurchlässigen Material, zum Beispiel transparentem Kunststoff ggf. in Form von Hohlkammerplatten gebildet. Es sind jedoch auch andere Materialien möglich. Entscheidend ist lediglich, daß eine oder mehrere Lichtquellen 5, die auf der der Folie 3 abgewandten Seite der Auflage 1 angebracht sind, ihr Licht durch die Auflage 1 senden können, damit das Plakat 2 hinterleuchtet wird.

Zur Vergleichmäßigung der von hinten auf das Plakat 2 treffenden Lichtstrahlung ist auf der der Folie 1 gegenüberliegenden Seite der Auflage 1 auf dieser eine lichtdurchlässige Beschichtung 6 aufgebracht. Diese Beschichtung 6 ist durch eine weiße lichtdurchlässige Folie aus Kunststoff gebildet (siehe Fig. 2), sie kann aber auch durch eine Lackschicht oder dergl. gebildet sein.

In Fig. 3 ist ein Ausschnitt aus einem Spannrahmen 10 gezeigt, in dem die vorstehend beschriebene Anzeigeflächenvorrichtung montiert ist. Dazu dient ein an der Auflage 1 angeschweißter Bügel 11, der mit einem Tragblech 12 verschraubt ist, um die Anzeigeflächenvorrichtung mit einem Spannrahmenprofil 13 zu verbinden. Das Tragblech 12 weist eine Stufe 12a auf, so daß die Auflage 1 gegenüber dem Spannrahmenprofil 13 erhaben ist.

Das Spannrahmenprofil 13 ist als extrudiertes, im Querschnitt im wesentlichen rechteckiges Hohlprofil gestaltet, das an seiner Oberseite einen Längsschlitz 14 aufweist. Durch diesen Längsschlitz 14 greift der Rand der Folie 3 in das Spannrahmenprofil 13 ein und ist über ein entlang des Randes angeformtes Band 16, das an seinem freien Rand eine im Querschnitt halbrunde Verdickung 17 aufweist, mit zwei biege-elastischen Streifen 18a, 18b verhakt, die das Band 16 zwischen sich aufnehmen, aber die Verdickung 17 auf Zug nicht freigeben. Durch eine reusenartige Gestaltung der beiden biege-elastischen Streifen 18a, 18b in dem Längsschlitz 14 kann die Folie 3 bzw. der daran angeformte Rand 16 mit der Verdickung 17 zwar leicht zwischen die beiden biege-elastischen Streifen 18a, 18b eingebracht werden, so daß die Folie 3 gespannt ist. Zum Freigeben der Verdickung ist es jedoch erforderlich, die Streifen 18a, 18b in geeigneter Weise zu verbiegen.

Wie in Fig. 4 veranschaulicht, kann die Folie 3 im Randbereich wenigstens einen Dehnbalg 20 aufweisen. Hier ist auch gezeigt, daß die Verdickung 17 an der Folie 3 direkt, d.h. materialeinheitlich und einstückig angeformt sein kann. Dies stellt zum Beispiel bei normierten Größen der Folie eine Vereinfachung in der Herstellung dar.

Bei der in Fig. 5 schematisch gezeigten Anzeigeflächenvorrichtung mit dem rechteckigen Spannrahmen 10 ist die Folie 3 ebenfalls im wesentlichen viereckig und weist zumindest in den beiden unteren Ecken 24, 25 jeweils eine Aufnahme 26, 27 zum Beispiel in Gestalt einer Öse auf. In die Ösen 26, 27 greift jeweils eine Haltevorrichtung in Gestalt jeweils einer an dem Spannrahmen 10 angelenkten Stange 28, 29 ein. Dadurch wird die Folie 3 von der Auflage 1 bzw. dem Plakat 2 weggehalten, so daß unter der Folie 3 das Plakat ausgetauscht werden kann. Es können jedoch auch andere Haltevorrichtungen 28, 29 bzw. Aufnahmen 26, 27 verwendet werden. Entscheidend ist, daß das Plakat 2 zum einen einfach und zum anderen auch witterungsgeschützt gewechselt werden kann.

Selbstverständlich kann die Anzeigeflächenvorrichtung sowohl freistehend als auch an Hauswänden angebracht werden (siehe Fig. 10 - 14)

Fig. 6 zeigt eine Handhabungsvorrichtung 30 für ein Plakat(-teil), die einen der Breite wenigstens eines Teils des Plakates entsprechenden Querträger 31 mit einer Aufnahmeeinrichtung in Gestalt einer geradlinig verlaufenden Kante 33 für das Plakatteil und einen mit dem Querträger verbundenen Längsschieber 34 aufweist. Der Längsschieber 34 ist etwa in der Mitte des Querträgers 31 fest mit diesem verbunden, so daß ein T-förmiges Gesamtgebilde entsteht.

Der Längsschieber 34 hat eine im Querschnitt rechteckige Form und ist aus einem Kunststoffmaterial oder Metall hergestellt, so daß er um zum Querträger 31 parallele Achsen entlang seiner Längserstreckung flexibel ist, während er um quer zum Querträger 31 verlaufende Achsen im wesentlichen biegesteif ist.

Die Abmessungen des Längsschiebers 34 der Handhabungsvorrichtung sind dabei so gewählt, daß dessen breitere Seitenflächen 35 (siehe Fig. 6a) sich im wesentlichen parallel zu dem Querträger 31 erstrecken.

Anstelle der rechteckigen Querschnittsgestalt des Längsschieber 34 kann dieser im Querschnitt auch rund, trapezförmig, oval oder polygonal ausgebildet sein. Allerdings müssen dann entsprechende Versteifungen entlang seiner Längserstreckung vorgesehen sein, die bewirken, daß ebenfalls im wesentlichen die Biegesteifigkeitseigenschaften des vorstehend beschriebenen im Querschnitt rechteckigen Stabes erreicht werden.

Anstelle eines mittig an dem Querträger 31 angebrachten Längsschieber 34, können auch zwei oder mehrere Längsschieber 34 entlang der Breite des Querträgers 31 im Abstand voneinander vorgesehen sein, um ggf. breitere Plakat(-teil)e aufzunehmen.

Außerdem kann anstelle des flexiblen Längsschiebers 34 ein (nicht veranschaulichter) Längsschieber verwendet werden, der in seiner Längserstreckung teleskopartig ausfahrbar und einfahrbar ist.

Schließlich kann die Handhabungsvorrichtung einen der Breite wenigstens eines Teils des Plakates entsprechenden Querträger mit einer Aufnahmeeinrichtung für das Plakatteil aufweisen, der zumindest an seinen beiden Enden mit einer Fördervorrichtung in Gestalt von Zugseilen oder Zugketten und Umlenkrollen versehen ist, die jeweils in den oberen Ecken einer rechtwinkligen Anzeigeflächenvorrichtung angeordnet sind. Der Querträger ist dann als Stange oder flache Schiene ausgebildet, die mit einer Aufnahmeeinrichtung, z.B. einer geradlinig verlaufenden Kante für wenigstens einen Teil des Plakates versehen ist. Dabei wird das Plakat an seiner entsprechenden Kante 38 etwa 2 - 5 cm umgefalzt ( siehe z.B. Fig. 8) und über die Kante 33 gelegt.

Zusätzlich kann die Kante 33 mehrere im Abstand angeordnete dornartige Fortsätze 37 aufweisen, die den Halt des Plakat(-teil)es weiter verbessern. Diese Ausführungsform kann auch bei der Handhabungsvorrichtung gemäß der Fig. 6, 6a vorhanden sein.

In Fig. 7 ist eine rohrförmige Abgabevorrichtung 39 für ein Plakat(-teil) veranschaulicht, die an jedem Ende 39a, 39b eine Haltevorrichtung 40a, 40 b aufweist, mit der die Abgabevorrichtung 39 an einer z.B. unteren Kante einer Anzeigenflächenvorrichtung zum Plakatwechsel anbringbar und anschließend wieder entfernbar ist. Weiterhin weist die Abgabevorrichtung 39 einen Längsschlitz 42 auf, durch den das Plakat(-teil) herausziehbar ist. Zumindest auf einer Stirnseite (z.B. 39a) ist die Abgabevorrichtung 39 offen, so daß eine Plakat(-teil)rolle eingeschoben werden kann.

Vorzugsweise werden vor dem Plakatwechsel mehrere derartige Abgabevorrichtungen 39 mit den einzelnen Plakat(-teil)en bestückt so daß der Plakateur vor Ort nur noch eine Abgabevorrichtung 39 nach der anderen an der unteren Kante der Anzeigenflächenvorrichtung anbringen und die Plakat(-teil)e mit der Handhabungsvorrichtung zwischen die Folie und die Auflagefläche einschieben muß. Auf diese Weise wird verhindert, daß der Plakateur im Freien die Plakatrollen in die Abgabevorrichtung 39 jeweils einbringen muß, und dabei die Gefahr besteht, daß die Plakat(-teil)e der Witterung ausgesetzt sind.

In Fig. 9 ist eine Anzeigeflächenvorrichtung im seitlichen Schnitt mit daran befestigter Abgabevorrichtung 39 und hochgeschobenem Plakat(-teil) 2 veranschaulicht.

In den Fig 10 bis 14 ist der Ablauf der Bestückung einer Anzeigeflächenvorrichtung 50 mit zwei Plakat(-teil)en 2a, 2b nebeneinander schematisch veranschaulicht.

Die gezeigte Anzeigeflächenvorrichtung 50 entspricht im wesentlichen der in den Fig. 1 - 5 gezeigten Anordnung und ist als frei stehende Plakatwand ausgebildet, die auf zwei etwa Streben 52, 54 im Boden befestigt ist, so daß sich die Unterkante 51 der Anzeigeflächenvorrichtung 50 etwa 30 cm - 60 cm über dem Boden befindet.

Der Rand 56 der Folie 2 im Bereich der Unterkante 51 der Anzeigeflächenvorrichtung 50 ist aus der Halterung gelöst, so daß ein Plakat(-teil) 2a aus einer an der Unterkante 51 befestigten Abgabevorrichtung 39 zwischen die Folie 3 und die Auflage 1 eingeschoben werden kann (siehe Fig. 11).

Dazu wird (siehe Fig. 12) mit einer Handhabungsvorrichtung 30, die an der Kante 33 ihres Querträgers 31 einen umgefalzten Rand des Plakat(-teil)es aufgenommen hat, das Plakat(-teil) aus der Abgabevorrichtung 39 heraus, unter die Folie geschoben.

Da der Längsschieber 34 der Handhabungsvorrichtung 30 aus der Ebene der Auflage 1 bzw. der Folie 3 heraus gebogen werden kann (siehe den Bereich K) in Fig. 12, wird die Folie 3 nicht stark von der Auflage 1 abgehoben, so daß sich die Folie 3 auch nicht durch den Plakatwechsel stellenweise verformt oder ausbaucht.

Sobald das Plakat(-teil) an oder über den oberen Rand 55 der Auflage 1 geschoben ist, wird die Handhabungsvorrichtung 30 wieder zurückgezogen (siehe Fig. 13). Der optimale Halt des Plakat(-teil)es ergibt sich, wenn das Plakat (-teil) über den oberen Rand 55 hinausgeschoben wird, da dann beim späteren Anspannen der Folie 3 das Plakat(-teil) fest zwischen die Kante der Auflage 2 und die Folie 3 eingeklemmt ist.

Anschließend wird (siehe Fig. 14) neben das Plakat(-teil) 2a ein weiteres Plakat(-teil) 2b eingeschoben. Dazu wird in entsprechender Weise eine Abgabevorrichtung 39 mit dem Plakat(-teil) 2b an der Unterkante 51 montiert, das Plakat (-teil) 2b ein Stück weit aus dem Längsschlitz 42 herausgezogen und umgefalzt. Die umgefalzte Kante des Plakat (-teil)es 2b wird dann auf die Kante 33 der Handhabungsvorrichtung 30 gelegt und mit den Dornen 37 fixiert.

Dann wird mit der Handhabungsvorrichtung 30 das Plakat (-teil) 2b zwischen die Auflage 1 und die Folie 3 bis zur oberen Kante 55 geschoben. Durch die Biegesteifigkeit des Längsschiebers 34 der Handhabungsvorrichtung 30 in Querrichtung (also in bzw. parallel zu der Ebene der Auflage 1) kann das Plakat(-teil) 2b auch seitlich verschoben werden, damit es bündig an der Längskante des Plakat(-teil)es 2a anliegt.

## Patentansprüche

1. Anzeigeflächenvorrichtung, mit einer starren, ebenen Auflage (1) für ein darauf aufbringbares Plakat(teil) (2), dadurch gekennzeichnet, daß über der Auflage (1) unter eine transparente Folie (3) angeordnet ist, die die Auflage (1) seitlich übergreift und unter einer Zugspannung (F) steht, die eine senkrecht zur Auflage (1) von der Fläche der Folie (3) zur Fläche der Auflage (1) gerichtete Komponente (Fz) aufweist, so daß ein zwischen die Auflage (1) und die Folie (3) eingefügtes Plakat(-teil) (2) fixiert ist.

2. Anzeigeflächenvorrichtung nach Anspruch 1, dadurch gekennzeichnet, daß die Folie (3) dehnbar ist.

3. Anzeigeflächenvorrichtung nach Anspruch 1, dadurch gekennzeichnet, daß die Folie (3) aus Polyvinylchlorid (PVC) gebildet ist.

4. Anzeigeflächenvorrichtung nach einem oder mehreren der Ansprüche 1 bis 3, dadurch gekennzeichnet, daß die der Auflage (1) zugewandte Oberfläche (3a) der Folie (3) mattiert ist.

5. Anzeigeflächenvorrichtung nach einem oder mehreren der Ansprüche 1 bis 4, dadurch gekennzeichnet, daß die Auflage (1) und die Folie (3) so bemessen sind, daß das Plakat (2) bis zum Rand der Auflage (1) reicht oder daß die Auflage (1) und die Folie (3) so bemessen sind, daß das Plakat (2) den Rand der Auflage (1) überragt.

6. Anzeigeflächenvorrichtung nach einem oder mehreren der Ansprüche 1 bis 5, dadurch gekennzeichnet, daß die Auflage (1) aus einem lichtdurchlässigen Material gebildet ist.

7. Anzeigeflächenvorrichtung nach dem vorherigen Anspruch, dadurch gekennzeichnet, daß auf der der Folie (3) gegenüberliegenden Seite der Auflage (1) wenigstens eine Lichtquelle (5) angeordnet ist.

8. Anzeigeflächenvorrichtung nach dem vorherigen Anspruch, dadurch gekennzeichnet, daß auf der der Folie (3) gegenüberliegenden Seite der Auflage (1) auf dieser eine lichtdurchlässige Beschichtung (6) aufgebracht ist.

9. Anzeigeflächenvorrichtung nach dem vorherigen Anspruch, dadurch gekennzeichnet, daß die lichtdurchlässige Beschichtung durch eine weiße lichtdurchlässige Folie (6) gebildet ist.

10. Anzeigeflächenvorrichtung nach einem oder mehreren der Ansprüche 1 bis 11, dadurch gekennzeichnet, daß die Folie (3) im Randbereich (16) wenigstens einen Dehnbalg (20) aufweist.

11. Anzeigeflächenvorrichtung nach einem oder mehreren der Ansprüche 1 bis 10, dadurch gekennzeichnet, daß die Zugspannung (F) auf die Folie (3) im wesentlichen entlang ihres gesamten Umfangs wirkt.

12. Anzeigeflächenvorrichtung nach einem oder mehreren der Ansprüche 1 bis 11, dadurch gekennzeichnet, daß die Folie (3) unter einem Winkel von mehr als 5° gegenüber der Auflage (1) geneigt ist.

13. Anzeigeflächenvorrichtung nach einem oder mehreren der Ansprüche 1 bis 12, dadurch gekennzeichnet, daß die Folie (3) im wesentlichen viereckig ist und in wenigstens einem Eck (24, 25) eine Aufnahme (26, 27) für eine Haltevorrichtung (28, 29) aufweist.

14. Anzeigeflächenvorrichtung nach einem oder mehreren der Ansprüche 1 bis 13, dadurch gekennzeichnet, daß die Auflage (1) innerhalb eines Spannrahmens (10) angeordnet ist.

15. Anzeigeflächenvorrichtung nach einem oder mehreren der Ansprüche 1 bis 14, dadurch gekennzeichnet, daß der Spannrahmen (10) die Haltevorrichtung (28, 29) aufweist, die in der Aufnahme (26, 27) an der Folie (3) eingreift.

16. Handhabungsvorrichtung (30) für ein Plakat(-teil) (2), gekennzeichnet durch einen der Breite wenigstens eines Teils des Plakates (2) entsprechenden Querträger (31) mit einer Aufnahmeeinrichtung (33) für das Plakatteil (2) und zumindest einen mit dem Querträger verbundenen Längsschieber (34), der um zum Querträger (31) parallele Achsen entlang seiner Längserstreckung flexibel, und um quer zum Querträger (31) verlaufende Achsen im wesentlichen biegesteif ist.

17. Handhabungsvorrichtung nach dem vorigen Anspruch, dadurch gekennzeichnet, daß der Längsschieber (34) im wesentlichen die Biegesteifigkeitseigenschaften eines im Querschnitt rechteckigen Stabes aufweist, dessen breitere Seitenflächen (35) sich im wesentlichen parallel zu dem Querträger (31) erstrecken.

18. Handhabungsvorrichtung nach dem vorigen Anspruch, dadurch gekennzeichnet, daß der Längsschieber (31) im Querschnitt rund, oval oder polygonal ausgebildet sind und Versteifungen aufweist, durch die im wesentlichen die Biegesteifigkeitseigenschaften eines im Querschnitt rechteckigen Stabes erreicht werden, dessen breitere Seitenflächen (35) sich im wesentlichen parallel zu dem Querträger (31) erstrecken.

19. Handhabungsvorrichtung für ein Plakat (2), gekennzeichnet durch einen der Breite wenigstens eines Teils des Plakates (2) entsprechenden Querträger (31) mit einer Aufnahmeeinrichtung (33) für das Plakatteil (2) und zumindest einen mit dem Querträger verbundenen Längsschieber, der in seiner Längserstreckung teleskopartig ausfahrbar und einfahrbar ist.

20. Handhabungsvorrichtung für ein Plakat (2), gekennzeichnet durch einen der Breite wenigstens eines Teils des Plakates (2) entsprechenden Querträger (31) mit einer Aufnahmeeinrichtung (33) für das Plakatteil (2), der an seinen beiden Enden mit einer Fördervorrichtung versehen ist, und der Träger mit einer Aufnahmeeinrichtung für wenigstens einen Teil des Plakates (2) versehen ist.

21. Handhabungsvorrichtung nach dem vorhergehenden Anspruch, dadurch gekennzeichnet, daß die Fördervorrichtung jeweils durch einen Seil- oder Kettenzug gebildet ist,

22. Handhabungsvorrichtung nach einem der vorigen Ansprüche, dadurch gekennzeichnet, daß die Aufnahmeeinrichtung (31) durch wenigstens einen an der freien Längskante des Querträgers (31) angeordneten dornartigen Fortsatz (37) angeordnet ist.

23. Abgabevorrichtung (39) für ein Plakat(-teil) (2), die an einer Kante (51) einer Anzeigenflächenvorrichtung (50) anbringbar und so eingerichtet ist, daß das Plakat(-teil) (2) beim Anbringen an der Anzeigenflächenvorrichtung (50) aus der Abgabevorrichtung (39) herausziehbar ist.

24. Abgabevorrichtung nach dem vorherigen Anspruch, dadurch gekennzeichnet, daß ein der Breite des Plakat(-teil)es (2a, 2b) im wesentlichen entsprechender hohler Behälter (39) vorgesehen ist, in den das Plakat(-teil) einbringbar ist, und der an einer Seitenfläche einen Längsschlitz (42) zur Abgabe des Plakat(-teil)es aufweist.
